# EUROPÄISCHE PATENTSCHRIFT

(11) **EP 0 041 077 B1**
(45) Veröffentlichungstag und Bekanntmachung des Hinweises auf die Patenterteilung: **20.02.1985**
(21) Anmeldenummer: 80108118.3
(22) Anmeldetag: 22.12.1980
(51) Int. Cl.: H01P 1/16, H01P 1/213

(54) **Antennenspeisesystem für eine nachführbare Antenne**
Antenna-feeding system for a tracking antenna
Dispositif d'alimentation d'antenne pour une antenne de poursuite

(30) Priorität: 30.05.1980 DE 3020514
(43) Veröffentlichungstag der Anmeldung: 09.12.1981
(73) Patentinhaber: ANT Nachrichtentechnik GmbH, D-71522 Backnang (DE)
(72) Erfinder: Mörz, Günter, Dr.-Ing., D-7140 Ludwigsburg (DE)

## Beschreibung

Die Erfindung betrifft ein Antennenspeisesystem für zirkular polarisierte Signale mit einem Erreger, dessen Aperturquerschnitt zu wenigstens einer Hauptachse symmetrische ist, und einer Einrichtung zur Ankopplung höherer Wellentypen als Ablagesignale zum Nachführen der Antenne, deren Anregung proportional zur Abweichung der Antennenhauptachsen von einem empfangenen zirkular polarisierten Bakensignal erfolgt.

Von künftigen Nachrichtensatelliten wird gefordert, daß sie ein ganz bestimmtes Gebiet auf der Erde ausleuchten und dabei möglichst wenig auf Nachbargebiete überstrahlen, besonders, wenn es etwa um die Versorgung angrenzender Länder mit TV-Programmen geht.

Um ein Auswandern des von einer Satellitenantenne ausgesandten Strahlungsfeldes auf Nachbargebiete zu verhindern, muß eine Ausrichtstabilisierung der Sendeantenne vorgenommen werden, Beispielsweise ist aus G. Mörz: Analyse und Synthese von elektromagnetischen Wellenfeldern in Reflektorantennen mit Hilfe von Mehrtyp-Wellenleitern, Diss. D82, TH-Aachen (1978), S. 46 ff., eine Sendeantenne bekannt, die als Monopulssensor arbeitet. Und zwar dient hier die Sendeantenne gleichzeitig als Empfangsantenne für ein Bakensignal, das von einer im Zentrum des vorgeschriebenen Ausleuchtgebietes angeordneten Bakenstation ausgesendet wird. In Abhängigkeit von der Hauptachsenabweichung des Erregers der Satelliten-Sendeantenne von dem empfangenen Bakensignal werden höhere Wellentypen angeregt, die über einen direkt hinter dem Erreger befindlichen Modenkoppler angekoppelt und als Ablagesignale verwendet werden. Als Bakensignal wird dabei ein linear polarisiertes Signal benutzt. Im folgenden soll aber ein Antennenspeisesystem mit einer Einrichtung zur Ankopplung höherer Wellentypen als Ablagesignale angegeben werden für zirkular polarisierte Signale, wobei der Erreger auch eine nur zu einer Hauptachse der Aperturfläche symmetrische Form besitzen kann, um etwan ein elliptisches Strahlungsfeld auf der Erde zu erzeugen. Als weitere Bedingung muß bei vorliegendem System berücksichtigt werden, daß die Frequenz des Empfangssignals, das sich aus dem Baken- und einem evtl. zusätzlich übertragenen Nachrichtensignal zusammensetzt, sehr viel größer ist als die des Sendesignals (fg=17,3 ./. 18,1 GHz, fₛ=1 11,7 ./. 12,5 GHz). Wegen der Bedingung fE»fₛ ist es nur schwer möglich, die höheren Wellentypen schon im Erreger anzukoppeln, da der Erregerschlund nicht so klein dimensioniert werden kann, daß die höheren Wellentypen zur Totalreflexion gezwungen werden, was Voraussetzung für eine selektive Ankopplung der höheren Wellentypen ist. Andernfalls ist eine sehr aufwendige und platzraubende Koppeleinrichtung nötig. Eine solche Koppeleinrichtung ist z.B. in der DE-B-26 08 092 beschrieben.

Der Erfindung liegt nun die Aufgabe zugrunde, ein Antennenspeisesystem für zirkular polarisierte Signale mit einem Erreger, dessen Aperturquerschnitt zu wenigstens einer Hauptachse symmetrisch ist, nach der eingangs genannten Art zu schaffen, das zwei für die Antennennachführung geeignete und mit einfachen Mitteln gewonnene Ablagesignal nach dem Mehrmoden-Monopulsprinzip erzeugt, wobei es eine hohe Polarisationsreinheit der übertragenen Nachrichtensignale aufweist und die geforderte minimale Dämpfung der Nachrichtensignale möglichst wenig beeinträchtigt.

Erfindungsgemäß wird die Aufgabe dadurch gelöst, daß zwischen dem Erreger und der Einrichtung zur Ankopplung höherer Wellentypen ein Polarisationswandler, der Amplituden- und Phasenausgleichsvorrichtungen enthält, angeordnet ist, daß die Ankopplung der höheren Wellentypen in einer an den Polarisationswandler angeschlossenen Polarisationsweiche zum Trennen zweier orthogonal polarisierter Signale geschieht, wobei diese zwei den beiden Polarisationsrichtungen zugeordnete Nachrichtensignaleingänge bzw. -ausgänge zum Ankoppeln der Grundwellentypen und zwei Ausgänge besitzt zum Ankoppeln zweier unterschiedlicher, durch additive und subtraktive Überlagerung zweier höher Wellentypen entstandener Felder, die die Ablageinformationen der Antenne von der Sollrichtung in kartesischer Orientierung enthalten.

Zweckmäßige Ausführungsformen der obigen Anordnung sind den Unteransprüchen zu entnehmen.

Dadurch, daß erfindungsgemäß die Koppelstruktur für die Ankopplung der höheren Wellentypen nicht im Erreger angeordnet ist, sondern dahinter, wird nicht die Anregung der vorteilhafterweise genutzten Hybridmoden von Rillenerregern (s. DE-C-26 16 125) gestört. Sie finden bevorzugt Anwendung, weil sie am besten die hohen Anforderungen hinsichtlich Flächenwirkungsgrad und Kreuzpolarisationsfreiheit sowie des Angleichs der Keulenformen in den E- und H-Schnitten der Strahlungsdiagramme erfüllen. Einen weiteren Vorteil dieses Antennenspeisesystems stellt die Anordnung des Polarisationswandlers zwischen dem Erreger und der Koppelstruktur dar. Zum einen stört er dort nicht die Anregung der Hybridmoden und zum anderen hat man die Möglichkeit, ihn mit Mitteln zu versehen, die Störeinflüsse des Erregers auf die beiden Ablagesignale und auf die Polarisationsreinheit der übertragenen Nachrichtensignale kompensieren.

Anhand des in der Zeichnung dargestellten Ausführungsbeispiels wird nun die Erfindung näher erläutert. Es zeigen

Figur 1a, b, c die Bildung unabhängiger Ablagesignale bei rechteckiger und elliptischer Erregerapertur,
Figur 2 das Blockschaltbild des Antennenspeisesystems,
Figur 3a, b den Polarisationswandler,
Figur 4 die Polarisationsweiche mit Modenkoppler und
Figur 5a, b, c das realisierte Antennenspeisesystem in verschiedenen Ansichten.

Zunächst soll die Entstehung der unabhängigen Ablagesignale im Antennenspeisesystem erläutert werden; und zwar für einen Erreger mit rechteckiger und einem mit elliptischer Apertur. Figur la stellt die Feldtypen dar, die im Erregerhorn mit rechteckigem bzw. elliptischem Querschnitt und glatter Wandung angeregt werden. Beim Rechteckquerschnitt sind es die beiden Wellentypen H₁₁ und E₁₁ und beim elliptischen Querschnitt die Wellentypen H₂₁ und E₀₁ (angelehnt an die Bezeichnungsweise der Wellentypen im Rundhohlleiter). Je nach Ablage des zirkular polarisierten Bakensignals B gegenüber den Hauptachsen der Antenne, die durch das Speisesystem ausgeleuchtet wird, werden die Wellentypen H₁₁ und E₁₁ bzw. H₂₁ und E₀₁ in bestimmter Weise superponiert.

Bei nicht rechteckigem Querschnitt (z.B. elliptisch) des Erregerhornschlundes wandelt der notwendige Übergang vom Schlundquerschnitt auf den Querschnitt der Polarisationsweiche die höheren, die Ablageinformation enthaltenden Wellentypen in die entsprechenden Wellentypen des Eingangshohlleiters der Polarisationsweiche um (z.B. in die H₁₁- und E₁₁-Wellen). Im Idealfall werden, wie die Figur 1 b zeigt, bei einer Ablage Ax des Bakensignals B die beiden Wellentypen in der Polarisationsweiche mit Modenkoppler gegenphasig überlagert, woraus ein Feld in x-Richtung resultiert. Bie einer Ablage Ay des Bakensignals werden die beiden Wellentypen gleichphasig superponiert, wodurch sich, wie aus Figur 1 hervorgeht, ein resultierendes Feld in y-Richtung einstellt. Nur dann, wenn als die beiden höheren Wellentypen in oben beschriebener Weise phasenrichtung superponiert werden, sind die angekoppelten Signale in ihrer Ablageinformation voneinander unabhängig.

Besitzt beispielsweise das rechteckige Erregerhorn eine Rillenstruktur, so werden nicht mehr zwei Wellentypen angeregt, die zur Gewinnung unabhängiger Ablagesignale einander überlagert werden, sondern man erhält bei x-Ablage den Hybridwellentyp HE₂₁ und bei y-Ablage den Hybridwellentyp HE₁₂ mit jeweils eindeutigen Ablageinformationen. Auf diesen Fall soll aber nicht näher eingegangen werden, da hierbei an dem Speisesystem keine wesentlichen Änderungen vorzunehmen sind. Beim erforderlichem Übergang von Rillenerreger auf einen Hohlleiter mit glatter Berandung zerfällt nämlich jeder Hybridwellentyp wiederum in die oben beschriebenen Wellentypen H₁₁ und E₁₁.

Die Figur 2 zeigt das Blockschaltbild eines Antennenspeisesystems für zirkular polarisierte Signale, dessen Erreger 1 nur zu einer Hauptachse der Aperturfläche symmetrisch, in diesem Ausführungsbeispiel rechteckig ist. Hinter dem Erreger ist unter Zwischenschaltung eines Übergangs zur Querschnittsanpassung ein Polarisationswandler 2 angeordnet, an den sich eine Polarisationsweiche 3 mit Modenankopplung anschließt. In den Eingang a der Polarisationsweiche 3 wird das Sendesignal S eingespeist. An den Ausgängen b und c liegen die Ablagesignale Δ1 und Δ2 an, die im allgemeinen nicht eindeutige, sondern vermischte Ablageinformationen enthalten. Die Vermischung der Ablageinformationen kommt durch unterschiedliche Transmissionseigenschaften der höheren Wellentypen in den Hohlleitern zustande, was zur Folge hat, daß die phasenrichtige Superposition der Wellentypen und damit auch die Unabhängigkeit der Ablagesignale verlorengeht. Ein Störeinfluß, der zur Verkopplung der Ablagesignale beiträgt, ist. durch die unterschiedlichen Ausbreitungskonstanten des Erregerhorns für die beiden höheren Wellentypen gegeben.

Störend auf die zu übertragenden zirkular polarisierten Nachrichtensignale wirken sich die unterschiedlichen Phasendrehungen des Erregerhorns in seinen beiden Hauptebenen aus. Das ankommende zirkular polarisierte Feld wird durch die unterschiedlichen Phasendrehungen elliptisch verzerrt. Ein weiterer Störeinfluß ergibt sich möglicherweise durch einen unterschiedlichen Antennengewinn in dan beiden Hauptebenen des Horns. Auch hier wird die zirkulare Polarisation zu einer elliptischen verschlechtert. Gewinn- und Phasenunterschiede können auch durch das Reflektormaterial der Antenne hervorgerufen werden.

Der hinter dem Erreger 1, in dem diese Störungen auftreten, sich befindende Polarisationswandler 2 enthält Mittel zur Kompensation des geschilderten Amplituden- und Phasenfehlers. Eine konkrete Ausführungsform eines solche speziellen Polarisationswandlers ist weiter unten beschrieben. Dieser Polarisationswandler und die anschließende Polarisationsweiche 3 bewirken ebenso durch unterschiedliche Beeinflussung der H₁₁- und E₁₁-Welle eine Verkopplung der Ablagesignale. Aber unabhängig von den einzelnen Verkopplungsursachen werden die Signale Δ1 und Δ2 an den Ausgängen b und c der Polarisationsweiche mit Modenkoppler mittels eines nachgeschalteten Korrekturkopplers 4, z.B. in Form eines üblicherweise verwendeten Richtkopplers, wieder entkoppelt. An den Ausgängen des Korrekturkopplers liegen dann die unvermischten Ablagesignale Ax und Δy. Auf den Korrekturkoppler kann man verzichten, wenn der Erreger bestimmte Phasenbedingungen für die höheren Wellentypen erfüllt. Zum Beispiel kann beim elliptischen Erreger die gewünschte Überlagerung der höheren Wellentypen H₂₁ und E₀₁, die dann direkt an den Ausgängen der Polarisationsweiche 3 die entkoppelten Ablagesignale Δx und Ay erscheinen läßt, durch die Länge des Erregerhorns vorgegeben werden. Es ist also möglich, durch eine gezielte Längenvorgabe des Erregerhorns eine Feldkonfiguration zu erzeugen, die eine Kompensation der Störeinflüsse von Erreger, Polarisationswandler und Polarisationsweiche bewirkt. Die Länge des Horns muß so gewählt werden, daß die zu überlagernden Einzelfelder H₂₁ und E₀₁ für die entsprechenden Wellen an den Modenankopplungen eine gegenseitige Phasenlage von 0° oder ein Vielfaches von 180° bewirken. Diese Phasenbeziehung läßt sich auch durch Längenvorgabe des Erregerhornschlundes einstellen, der nicht unbedingt die gleiche Querschnittsform wie die Erregerapertur haben muß. So hat vorteilhafterweise bei einem Erreger mit einem Horn elliptischer Apertur der Hornschlund einen kreisrunden Querschnitt (s. dazu DE-A-29 39 562.8). Hierbei muß dann der Querschnitt des Hornschlundes zu dem Querschnitt des Poiarisationswandlers mit einem Hohlleiterübergang adaptiert werden.

Am Ausgang d der Polarisationsweiche 3 liegt das Empfangssignal E, das in einer nachgeschalteten Frequenzweiche 5 in das von dem Bakensignal stammende Referenzsignal 1: und ein eventuell noch zusätzlich übertragenes Nachrichtensignal N zerlegt wird. Aus dem Vergleich zwischen Referenzsignal Z und den aus dem Bakensignal abgeleiteten Ablagesignalen Ax und Ay läß sich eine Regelgröße für die Nachführung der Antenne ableiten.

Neben dem Referenzsignal 1: und dem Nachrichtensignal N am Tor d der Polarisationsweiche 3 erscheint ein Störsignal S₁, das sich aus unerwünschten, im Erreger oder am Antennenreflektor b reflektierten Anteilen des Sendesignals S zusammensetzt. Dieses reflektierte Störsignal S,, das ohne besondere Kompensationsmaßnahmen die Polarisationsreinheit des Strahlungsfeldes verschlechtern würde, wird durch die Frequenzweiche 5 vom Empfangssignal abgetrennt und von einem Absorber 7 aufgenommen.

Die Figuren 3a, b zeigen die Realisierung eines Polarisationswandlers mit Mitteln zur Polarisationswandlung zum Amplituden- und Phasenausgleich. In Figur 3a ist die Frontansicht und in Figur 3b der Längsschnitt A-A des Polarisationswandlers dargestellt. Im Falle von Erregern mit identischen Ausbreitungs- und Strahlungseigenschaften für die orthogonalen Haupttypen, wie es bei Erregern, die zu zwei Hauptachsen der Aperturfläche symmetrisch sind (z.B. runde oder quadratische Erreger), der Fall ist, werden im Polarisationswandler die Koppelmittel in ihrer Kombination so eingestellt, daß eine eingespeiste, linear polarisierte Welle am Ausgang des Polarisationswandlers in zwei orthogonale Wellen (Ex, Ey) mit gleicher Amplitude und 90° Phasendifferenz breitbandig aufgespalten wird (3,01 dB Kopplung). Diese Wellen bilden dann die Komponenten einer zirkular polarisierten Welle. Erreger mit ungleichen Ausbreitungs- und Strahlungseigenschaften für die orthogonalen Haupttypen, nämlich solche, die nur zu einer Hauptachse der Aperturfläche symmetrisch sind (z.B. rechteckige oder elliptische), haben nur dann identische Ausbreitungs- und Strahlungseigenschaften in den beiden Hauptebenen, wenn das Strahlungsdiagramm des ersten Haupttyps in der E-Ebene identisch mit dem des zweiten Haupttyps in der H-Ebene ist und umgekehrt (E-H-Angleich). In der Praxis ist diese Bedingung meist nicht ausreichend erfüllt, so daß die Gewinnunterscheide insbesondere in Hauptstrahlrichtung zu einem Amplitudenunterschied (Ex≠Ey) führen, was einer Degradation des zirkularen zu einem elliptischen Feld gleichzusetzen ist. Die Mittel für die Polarisationswandlung und den Amplitudenausgleich bestehen beim vorliegenden Ausführungsbeispiel aus zwei Abschrägungen 8 und 9 mit Nuten 8' und 9', die in zwei diagonal gegenüberliegenden Ecken des quadratischen Polarisationswandlers angeordnet sind, und einer in die Nuten 8' und 9' eingreifenden, diagonal verlaufenden, dielektrischen Platte 10. Die Abschrägungen wirken induktiv und die diagonal verlaufende, dielektrische Platte hat kapazitiven Charakter. Diese beiden kapazitiv und induktiv wirkenden Koppelmittel weisen zusammen ein nahezu frequenzunabhängiges Koppelverhalten auf. In der Praxis kann es vorkommen, daß der antennenbedingte Gewinnunterschied frequenzabhängig ist, so daß der Amplitudenausgleich ebenfalls frequenzabhängig gestaltet werden muß. Dies kann bei Zunahme der Kopplung mit der Frequenz mit Hilfe einer überwiegend kapazitiven Kopplung und bei Abnahme mit einer überwiegend induktiven Kopplung geschehen. Für eine geringere induktive Kopplung wird eine dickere oder längere dielektrische Platte in Verbindung mit verkleinerten Abschrägungen in den Ecken verwendet, wogegen für eine verstärkte induktive Kopplung eine kürzere oder dünnere Platte in Verbindung mit vergrößerten Abschrägungen eingesetzt wird. Bei sehr starker Frequenzabhängigkeit kann auch eines der beiden Koppelmittel (Abschrägungen oder dielektrische Platte) fortfallen oder die dielektrische Platte in einer anderen Diagonalen als die Abschrägungen angeordnet werden. Zur Verminderung der Eigenreflexion der induktiven und kapazitiven Koppelmittel können die Abschrägungen 8, 9 und die Platte 10 über die Länge gestuft aufgebaut sein (λ/4-Transformatoren).

Der Amplitudenausgleich kommt dadurch zustande, daß die oben beschriebenen, in Diagonalebenen leigenden Koppelmittel so dimensioniert werden, daß eine ungleiche Aufspaltung einer eingespeisten Welle in die beiden Hauptebenen des quadratischen Polarisationswandlers erreicht wird. Dadurch ist die Ausgangswelle nicht zirkular, sondern elliptisch polarisiert, wobei die Hauptachsen der Polarisationsellipse parallel zu den Mittelachsen des quadratischen Ausgangsquerschnitts des Polarisationswandlers liegen. Die Wellenkomponenten Ex und Ey der elliptische polarisierten Welle sind zwar untereinander um 90° phasenverschoben, aber nicht mehr dem Betrag nach gleich. Die Beträge der Wellenkomponenten Ex und Ey können also so beeinflußt werden, daß ein Betragsunterschied zwischen Ex und Ey, z.B. hervorgerufen durch unterschiedliche Antennengewinne in der x-und y-Ebene, wieder ausgeglichen werden kann; d.h. die elliptisch polarisierte Ausgangswelle des Polarisationswandlers erzeugt im Strahlungsfeld des Erregers in Hauptstrahlrichtung wiederum ein zirkular polarisiertes Feld.

Neben dem Amplitudenausgleich ist im Polarisationswandler ein Phasenausgleich vorgesehen, der durch etwa einen rechteckigen oder elliptischen Erreger verursachte Phasendrehungen zwischen Ex und Ey kompensiert.

Den Phasenausgleich besorgt eine weitere dielektrische Platte 11, die entweder horizontal oder vertikal, je nachdem, ob Ex gegenüber Ey oder Ey gegenüber Ex in der Phase beeinflußt werden soll, vor der diagonal verlaufenden Platte 10 angeordnet ist. Abweichend hiervon kann z.B. die Phasenkorrektur auch mit einem an den erregerseitigen Anfang des vor den quadratischen Polarisationswandler gesetzten rechteckigen Hohlleiterabschnitt vorgenommen werden, bei dem eine Seitenlänge gegenüber der des Polarisationswandlers reduziert ist (nicht zeichnerisch dargestellt). Beide Mittel - dielektrische Platte und rechteckiger Hohlleiterabschnitt - können zusammen zur Kompensation des Frequenzganges des Phasenfehlers eingesetzt werden. Je nach Betrag und Richtung des Frequenzganges muß das eine oder andere Kompensationsmittel überwiegen.

Als Polarisationsweiche mit Modenankopplung wird die für den vorliegenden Anwendungsfall abgeändert, in der DE-A-26 51 935 beschriebene, Weiche eingesetzt.

Diese aus der Figur 3 hervorgehende Polarisationsweiche mit Modenankopplung beginnt mit einem Quadrathohlleiter 12, in dem die beiden orthogonal polarisierten Wellen vom H₁₀- und H₀₁-Typ existent sind. Hieran ist der Polarisationswandler anzuschließen. In dem Quadrathohlleiter 12 sind zwei Koppelfenster 13 und 14 angeordnet, die in der E-Lage quer zum Quadrathohlleiter eingelassen sind. Die Breite der Koppelfenster ist etwa halb so groß wie die Seitenlänge des Quadrathohlleiterquerschnitts. Die an den Koppelfenstern ausgekoppelte Energie der H₁₀-Welle wird über je einen Rechteckhohlleier 15, 16 weitergeleitet. Beide Rechteckhohlleiter 15 und 16 münden in eine Hohlleiterverzweigung (Doppel-T-Verzweigung), die entsprechend der Bezeichnung im Blockschaltbild der Figur 2 den Eingang a für das Sendesignal S und ein Hohlleitertor b für Energieanteile der höheren Wellentypen H₁₁ und E₁₁ bildet. Das am Hohlleiter b angekoppelte Signal ist in Figur 2 mit 41 bezeichnet worden.

Die Koppelfenster 13 und 14 sind mit je einem elektrisch leitenden Stab 17 und 18, der in die Seitenwände des Quadrathohlleiters 12 eingefügt ist, versehen. Sie sind eine Gegenmaßnahme, um die durch die Vergrößerung des Hohlleiterraumes in Höhe der Koppelfenster in der Regel entstehenden Resonanzen höherer Schwingungsformen zu unterdrücken.

Das Signal vom Hₒⱼ-Typ wird durch eine Trennstruktur 19 im Quadrathohlleiter 12 zum Ausgang d geführt, an dem das Empfangssignal erscheint. Die Trenstruktur 19 besteht aus einem zwischen die oberen und unteren Wände des Quadrathohlleiters angeordneten Blech, das, in Ausbreitunsrichtung gesehen, nahe den hinteren Kanten der Koppelfenster beginnt. Nach vorn ist das Trennblech 19 beidseitig angenähert kreisförmig verjüngt ausgebildet und verläuft in eine Spitze 20. Hierdurch gelingt es, die vom Quadrathohlleiter 12 ankommende Welle vom H₁₀-Typ widerstandsrichtig und reflexionsarm in die Rechteckhohlleiter 15 und 16 umzulenken. Über die Länge der Spitze 20 läßt sich die Richtdämpfung der Koppelanordnung für die H₁₁- und E₁₁-Welle beeinflussen. Ihre Länge wird auf höchste Richtdämpfung eingestellt.

Am Ende des Trennblechs befindet sich eine weitere Hohlleiterauskopplung c, ebenfalls für Energieanteile der höheren Wellentypen H₁₁ und E₁₁. Das hier angekoppelte Signal ist in Figur 2, dem Blockschaltbild des gesamten Antennenspeisesystems, mit 42 bezeichnet worden. Die Hohlleiterausgänge c und d stellen zusammen mit den durch die Trennstruktur 19 gebildeten Teilhohlleitern eine gefaltete DoppelT-Verzweigung dar.

Zum Schluß soll anhand der Figuren 5a, b und c ein möglicher konstruktiver Aufbau des Antennenspeisesystems beschrieben werden. Die Bezeichnungen der einzelnen Elemente des Antennenspeisesystems stimmen mit denen des Blockschaltbildes der Figur 2 überein.

An den Erreger 1 ist der Polarisationswandler 2 mit Amplituden- und Phasenausgleich angeschlossen. Diesem ist die Polarisationsweiche 3 mit Modenauskopplung nachgeschaltet mit dem Eingang a für das Sendesignal S, den Ausgängen b und c für die im allgemeinen noch verkoppelten Ablagesignale Δ1 und Δ2, welche mit Hilfe des Korrekturkopplers 4 in die unverkoppelten Ablagesignale Ax und Ay zerlegt werden, und dem Ausgang d für das Empfangssignal E. Vom Empfangssignal wird mit der Frequenzweiche 5 das Referenzsignal Σ abgespalten. Am Tor d' der Frequenzweiche 5 liegt das Störsignal S₁ und ein evtl. zusätzliche übertragenes Nachrichtensignal N, das, was hier nicht eingezeichnet ist, über eine weitere Frequenzweiche vom Störsignal noch zu trennen wäre. Das Störsignal S₁ wird schließlich einem in die Zeichnung nicht mit aufgenommenen Absorber zugeführt.

Der Korrekturkoppler 4 kann seine Funktion nur dann erfüllen, wenn seine Koppeldämpfung der Verkopplung der Ablagesignale Δ1 und Δ2 angepaßt ist und eine definierte Phasenbeziehung von 90° an seinem Eingang eingestellt ist. Diese Phasenbeziehung wird z.B. durch Längenwahl-des vom Hohlleiterausgang b zum Korrekturkoppler 4 führenden Hohlleiter eingestellt.

Es sei darauf hingewiesen, daß die Komponenten das Antennenspeisesystem, wie Polarisationswandler, Polarisationsweiche mit Modenankopplungen in ihren zentralen Hohlleiterabschnitt auch aus einem Rundhohlleiter gebildet werden können.

Die erfindungsgemäße Anordnung des Antennenspeisesystems funktioniert selbstverständlich auch mit einem runden Erreger als Grenzfall des elliptischen Erregers; in diesem Falle erübrigt sich der Amplituden- und Phasenausgleich im Polarisationswandler.

Weitere Möglichkeiten der Modifikation ergeben sich in der Beschaltung der Ein- und Ausgänge für die Nachrichtensignale. So kann beispielsweise mit Hilfe zusätzlicher Weichenschaltungen auch dem Sendeeingang a ein Empfangssignal entnommen werden oder in den Ausgang N ein Sendesignal eingespeist werden.

## Patentansprüche

1. Antennenspeisesystem für zirkular polarisierte Signale mit einem Erreger (1), dessen Aperturquerschnitt zu wenigstens einer Hauptachse symmetrisch ist, und einer Einrichtung (3) zur Ankopplung höherer Wellentypen als Ablagesignal zum Nachführen der Antenne, deren Anregung proportional zur Abweichung der Antennenhauptachsen von einem empfangenen zirkular polarisierten Bakensignal erfolgt, dadurch gekennzeichnet, daß zwischen dem Erreger (1) und der Einrichtung (3) zur Ankopplung höherer Wellentypen ein Polarisationswandler (2), der Amplituden- und Phasenausgleichsvorrichtungen (8, 8', 9, 9', 10, 11) enthält, angeordnet ist, und daß die Ankopplung der höheren Wellentypen in einer an den Polarisationswandler (2) angeschlossenen, an sich bekannten Polarisationsweiche (3) zum Trennen zweier orthogonal polarisierter Signale geschieht, wobei diese zwei den beiden Polarisationsrichtungen zugeordnete Nachrichtensignaleingänge bzw. -ausgänge (a, d) zum Ankoppeln der Grundwellentypen und zwei Ausgänge (b, c) besitzt zum Ankoppeln zweier unterschiedlicher, durch additive und subtraktive Überlagerung zweier höherer Wellentypen entstandener Felder, die die Ablageinformation der Antenne von der Sollrichtung in kartesischer Orientierung enthalten.

2. Antennenspeisesystem nach Anspruch 1, dadurch gekennzeichnet, daß der Potarisationswandler (2) aus einem Quadrathohlleiter besteht, daß er zum Amplitudenausgleich eine von 3,01 dB verschiedene Koppeldämpfung besitzt, wobei als Koppelmittel in zwei diagonal gegenüberliegenden Kanten des Hohlleiters Abschrägungen (8, 9) und zwischen zwei diagonal gegenüberliegenden Ecken eine in Nuten (8', 9') eingreifende, dielektrische Platte (10) angeordnet sind, und daß zum Phasenausgleich im Hohlleiter eine weitere dielektrische Platte (11) horizontal oder vertikal zwischen den Hohlleiterwänden angeordnet ist.

3. Antennenspeisesystem nach Anspruch 1 oder 2, dadurch gekennzeichnet, daß zum Phasenausgleich im Polarisationswandler (2) mit ansonsten quadratischem Querschnitt am erregerseitigen Ende ein Abschnitt mit rechteckigem Querschnitt vorgesehen ist.

4. Antennenspeisesystem nach Anspruch 1 oder 2, dadurch gekennzeichnet, daß die Koppelmittel im Polarisationswandler (2) so dimensioniert sind, daß sie der durch den Erreger bedingten Frequenzabhängigkeit des Gewinnunterschiedes und des Phasenunterschiedes der Wellen in beiden Hauptebenen entgegenwirken.

5. Antennenspeisesystem nach Anspruch 1, dadurch gekennzeichnet, daß an dem Ausgang (d) der Polarisationsweiche (3) eine Frequenzweiche (5) angeschlossen ist, die das von der empfangenen Bake stammende Referenzsignal (2), ein zusätzliches Nachrichtensignal (N) und ein Störsignal (S,), das durch Reflexion von Sendesignalanteilen an der Antenne zustandekommt, voneinander trennt und daß der Ausgang der Frequenzweiche, an dem das Störsignal (S₁) erscheint, mit einem Absorber (7) angeschlossen ist.

6. Antennenspeisesystem nach Anspruch 1, dadurch gekennzeichnet, daß an die Ausgänge (b, c) für die Ablagesignale (A1, A2) der Polarisationsweiche (3) ein Korrekturnetzwerk zum Entkoppeln der Ablagesignale angeschlossen ist.

7. Antennenspeisesystem nach Anspruch 6, dadurch gekennzeichnet, daß als Korrekturnetzwerk (4) ein Richtkoppler verwendet wird.

8. Antennenspeisesystem nach Anspruch 1, dadurch gekennzeichnet, daß die Länge des Erregerhornschlundes so dimensioniert ist, daß die zur Gewinnung der Ablageinformation verwendeten Hohlleiterwellentypen in ihrer Phasenlage so zueinander eingestellt sind, daß direkt an den Ausgängen (b, c) der Polarisationsweiche (3) - ohne Einsatz eines Korrekturnetzwerks - die voneinander unabhängigen Ablagesignale anliegen.

## Revendications

1. Dispositif d'alimentation d'antenne pour signaux à polarisation circulaire, comportant une antenne excitatrice (1) dont la section d'ouverture est symétrique à au moins un axe principal, ainsi qu'un dispositif (3) pour le couplage de types d'ondes d'ordre élevé comme signaux de dérive pour la poursuite assurée par l'antenne, signaux dont la création se fait proportionnellement à l'écart entre les axes principaux de l'antenne et un signal de balise, à polarisation circulaire, reçu, caractérisé en ce qu'entre l'antenne excitatrice (1) et le dispositif (3) pour le couplage des types d'ondes d'ordre élevé, est disposé un convertisseur de polarisation (2) qui contient des dispositifs de compensation d'amplitude et de phase (8, 8', 9, 9', 10, 11); et en ce que le couplage des types d'ondes d'ordre élevé se fait dans un répartiteur de polarisation (3), connu en soi, relié au convertisseur de polarisation (2) pour séparer deux signaux à polarisation orthogonale, étant précisé que ce répartiteur possède deux entrées et sorties (a, d) de signaux de communication correspondant aux deux dispositifs de polarisation pour le couplage des types d'ondes fondamentales et deux sorties (b, c) pour le couplage de champs différents provenant de la superposition additive et soustractive de deux types d'ondes d'ordre élevé et contenant, en orientation cartésienne, les informations concernant la dérive de l'antenne par rapport à la direction prescrite.

2. Système d'alimentation d'antenne selon la revendication 1, caractérisé en ce que le convertisseur de polarisation (2) est constitué d'un guide d'ondes carré; en ce qu'il présente, pour la compensation d'amplitude, un amortissement de couplage différent de 3,01 dB, étant précisé que comme moyen de couplage sont prévus, dans deux arêtes, situées diagonalement l'une en face de l'autre du guide d'ondes des chanfreins (8, 9) et entre deux angles, situés diagonalement l'un en face de l'autre, une plaque diélectrique (10) logée dans des rainures (8', 9'); et en ce que, pour la compensation de phase dans le guide d'ondes une autre plaque diélectrique (11 ) est disposée horizontalement ou verticalement entre les parois de guide d'ondes.

3. Système d'alimentation d'antenne selon la revendication 1 ou 2, caractérisé en ce que pour la compensation de phase dans le convertisseur de polarisation (2), qui, par ailleurs, a une section carrée, il est prévu à son extrémité côté antenne excitatrice, un tronçon de section rectangulaire.

4. Système d'alimentation d'antenne selon la revendication 1 ou la revendication 2, caractérisé en ce que les moyens de couplage dans le convertisseur de polarisation (2) sont dimensionnés de façon à contrarier le fait, imposé par l'antenne excitatrice, que la différence de gain et la différence de phase des ondes dans les deux plans principaux soient fonction de la fréquence.

5. Système d'alimentation d'antenne selon la revendication 1, caractérisé en ce qu'à la sortie (d) répartiteur de polarisation (3) est raccordé un diviseur de fréquence (5) qui sépare l'un de l'autre le signal de référence (Σ) reçu en provenance de la balise, un signal de communication supplémentaire (N) et un signal perturbateur (S,), parvenu à l'antenne par réflexion de portions du signal émis; et en ce que la sortie du diviseur de fréquence, à laquelle apparaît le signal perturbateur (S₁) est obturée par un absorbeur (7).

6. Système d'alimentation d'antenne selon la revendication 1, caractérisé en ce qu'aux sorties (b, c) pour les signaux de dérive (Δ1, A2), du répartiteur de polarisation (3) est relié un réseau correctif pour le découplage des signaux de dérive.

7. Système d'alimentation d'antenne selon la revendication 6, caractérisé en ce que comme réseau correctif (4) on utilise un coupleur directif.

8. Système d'alimentation d'antenne selon la revendication 1, caractérisé en ce que la longueur du conduit du cornet de l'antenne excitatrice est dimensionné de façon que les types d'ondes excitées dans les guides d'ondes, utilisés pour le gain des informations relatives à la dérive, aient leur position de phase réglée l'un par rapport à l'autre de façon que les signaux de dérive indépendants l'un de l'autre se trouvent directement aux sorties (b, c) du répartiteur de polarisation (3) - sans mise en oeuvre d'un réseau correctif.

## Claims

1. Aerial feed system for circularly polarised signals with an exciter (1), the aperture cross-section of which is symmetrical to at least one main axis, and an equipment (3) for the coupling of higher wave types as deviation signals for the tracking of the aerial, the excitation of which wave types takes place proportionally to the deviation of the main aerial axes from a received circularly polarised beacon signal, characterised thereby, that a polarisation converter (2), which contains amplitude and phase compensating devices (8, 8', 9, 9', 10, 11), is arranged between the exciter (1) and the equipment (3) for the coupling of higher wave types and that the coupling-in of the higher wave types occurs in an in itself known polarisation filter (3), which is connected to the polarisation converter (2) and for the separation of two orthogonally polarised signals, wherein this filter (3) possesses two communication signal inputs or outputs (a, d) for the coupling of the fundamental wave types and two outputs for the coupling of two different fields which have arisen through additive and subtractive superimposition of two higher wave types and contain the deviation data of the aerial from the target direction in Cartesian orientation.

2. Aerial feed system according to claim 1, characterised thereby, that the polarisation converter (2) consists of a square wave guide, that it possesses a coupling attenuation differing from 3.01 dB for the amplitude compensation, wherein bevels (8, 9) in two diagonally opposite edges of the wave guide and a dielectric plate (10), engaging in grooves (8', 9') and being between two diagonally opposite corners, are arranged as coupling means and that a further dielectric plate (11) is arranged in the wave guide horizontally or vertically between the wave guide walls for the phase compensation.

3. Aerial feed system according to claim 1 or 2, characterised thereby, that a portion of rectangular cross-section is provided at the end at the exciter side in the polarisation converter (2) of otherwise square cross-section for the phase compensation.

4. Aerial feed system according to claim 1 or 2, characterised thereby, that the coupling means in the polarisation converter (2) are so dimensioned that they counteract the frequency dependence, caused by the exciter, of the gain difference and of the phase difference of the waves in both the main planes.

5. Aerial feed system according to claim 1, characterised thereby, that a frequency filter (5), which separates the reference signal (Σ) originating from the received beacon, an additional communications signal (N) and an interference signal (S), which comes into being through reflection of transmitted signal components at the aerial, one from the other is connected to the output (d) of the polarisation filter (3) and that the output of the frequency filter, at which the interference signal (S₁) appears, is terminated by an absorber (7).

6. Aerial feed system according to claim 1, characterised thereby, that a correction network for the coupling-out of the deviation signals is connected to the outputs (b, c) for the deviation signals (Δ 1, A2) of the polarisation filter (3).

7. Aerial feed system according to claim 6, characterised thereby, that a directional coupler is used as correction network.

8. Aerial feed system according to claim 1, characterised thereby, that the length of the exciter horn throat is so dimensioned that the wave guide wave types employed for obtaining the deviation data are so set in their phase position one relative to the other that the mutually independent deviation signals are present directly, without use of a correction network, at the outputs (b, c) of the polarisation filter (3).
